# EUROPÄISCHE PATENTSCHRIFT

(11) **EP 0 394 800 B1**
(45) Veröffentlichungstag und Bekanntmachung des Hinweises auf die Patenterteilung: **18.11.1993**
(21) Anmeldenummer: 90107192.8
(22) Anmeldetag: 14.04.1990
(51) Int. Cl.: F23C 9/08, F23C 7/00, F23D 17/00

(54) **Vormischbrenner für die Heissgaserzeugung**
Premix burner for generating a hot gas
Brûleur à mélange préalable pour la génération de gaz chaud

(30) Priorität: 24.04.1989 CH 1546/89
(43) Veröffentlichungstag der Anmeldung: 31.10.1990
(73) Patentinhaber: ASEA BROWN BOVERI AG, 5400 Baden (CH)
(72) Erfinder: Keller, Jakob, Dr., CH-5605 Dottikon (CH)

(56) Entgegenhaltungen:
- EP-A- 0 210 462
- EP-A- 0 321 809
- GB-A- 2 043 869

## Beschreibung

Die vorliegende Erfindung betrifft einen Vormischbrenner für die Heissgaserzeugung gemäss Oberbegriff des Anspruchs 1. Sie betrifft auch ein Verfahren zum Betrieb eines solchen Vormischbrenners.

### Stand der Technik

Aus EP-A-0 210 462 ist ein Brenner bekannt geworden, welcher aus mindestens zwei mit je einem tangentialen Lufteintritt beaufschlagten doppelgekrümmten hohlen Teilkegelkörpern gebildet ist. Diese Körper entfalten sich in Strömungsrichtung entlang von kegelstrahlig sich öffnenden Diagonalen auseinander. Dabei bildet der eine gekrümmte Körper einen Innenkegel mit in Abströmungsrichtung zunehmender Kegelöffnung, während der andere gekrümmte Körper einen Aussenkegel bildet, mit in Abströmungsrichtung abnehmender Kegelöffnung. Die Innenkegel tragen endseitig, auf ihrer ganzen axialen Ausdehnung, je eine Brennstoffleitung für die Zuführung des gasförmigen Brennstoffes, der durch mehrere Brennstoffdüsen in den Innenraum des Brenners strömt, um sich dort mit der tangential einströmenden Verbrennungsluft zu vermischen. Der Brenner weist des weiteren eine separate Zuführung eines flüssigen Brennstoffes auf, womit man hier mit einem Dualbrenner zu tun. Die Eindüsung des flüssigen Brennstoffes ist axial auf die Aussenkegel gerichtet, dergestalt, dass sich dort, je nach Stärke der Eindüsung, einen verschieden langen und konsistenten Brennstoffilm bildet. Nebst der natürlichen Verdampfung des flüssigen Brennstoffes durch die dort vorherrschende Strahlungswärme, kommt eine gewichtige Brennstoff-Vermischung durch die tangential herangeführte Verbrennungsluft zustande, welche durch ihre Drallbewegung in axialer Richtung den Brennstoffilm schichtenweise aufrollt, wodurch die Erzeugung einer starken Verwirbelung überflüssig wird. Dadurch, dass der Impuls der Eindüsung des flüssigen Brennstoffs der Last der Maschine angepasst wird, ist das Gemisch nie zu mager oder zu fett.

Folgendes lässt sich damit unmittelbar erreichen:
- Die Vorzüge eines Brenners mit Vormischstrecke, nämlich wenig NOₓ und CO, stellen sich ein, womit man hier mit einem Vormischbrenner zu tun hat.
- Eine gute Flammenstabilität in einem breiten Betriebsbereich ist gewährleistet, womit auf Massnahmen gegen einen Flammenrückschlag ins Innere des Brenners verzichtet werden kann.

Des weiteren ergibt sich aus der konstruktiven Gestaltung dieses Brenners eine Wirbelströmung, welche einerseits im Zentrum drallarm ist, andererseits aber einen Axialgeschwindigkeitsüberschuss aufweist. Weil nun die Drallzahl in axialer Richtung stark zunimmt und am Ende des Brenners den Breakdown-Wert erreicht, ergibt dies eine positionsstabile Wirbelrückströmung. Dokument EP-A-0 321 809 (Dokument nach Artikel 54(3)EPÜ) offenbart einen Vormischbrenner, der aus zwei holen Teilkegelkörper gebildet ist.

### Aufgabe der Erfindung

Der Erfindung, wie sie in den Ansprüchen gekennzeichnet ist, liegt die Aufgabe zugrunde einen Brenner der eingangs genannten Art zu erweitern, um die Schadstoff-Emissionswerte bei jedem Betrieb noch weiter zu minimieren, dies sowohl bei einem Betrieb mit flüssigen als auch mit gasförmigen Brennstoffen, sowie bei einem Mischbetrieb aus den beiden.

Ein wesentlicher Vorteil der Erfindung ist darin zu sehen, dass durch den Einsatz einer Abgasrückführung gleichzeitig auf die Brennstoffverdampfung und auf die Flammentemperatur im Brennraum eingegriffen wird. Wird der Brenner mit flüssigem Brennstoff betrieben, so sorgt die Abgasrückführung, welche die Verbrennungsluft kalorisch aufbereitet, dafür, dass ein vollständiges verdampftes Brennstoff/Verbrennungsluft-Gemisch der Verbrennung zugeführt werden kann. Diese durch die Abgasrückführung bedingte Optimierung des Gemisches beeinflusst dann auch die Flammentemperatur im Brennraum solcherart, dass dort lokale Spitzentemperaturen, welche für die NOₓ-Bildung verantwortlich sind, nicht mehr auftreten. Wird demgegenüber der Brenner mit gasförmigem Brennstoff betrieben, so liegt zwar bereits ein gasförmiges Gemisch vor, indessen erfährt die Flammentemperatur auch hier jene vorne beschriebene positive Beeinflussung. Bei einem Mischbetrieb mit flüssigem und gasförmigem Brennstoff kommen die Vorteile der Abgasrückführung gleichzeitig zum Tragen.

Ein solcherart betriebener Brenner weist bezüglich Schadstoffemissionen Verbesserungen auf, die sich nicht bloss auf wenige Prozentpunkte beschränken, sondern allein die NOₓ-Emissionen werden dergestalt minimiert, dass vielleicht nur noch 10 % dessen gemessen wird, was die gesetzlichen Grenzwerte tolerieren. Somit ist eine ganz neue Qualitätsstufe auf diesem Weg erreicht worden. Ein weiterer Vorteil der Erfindung ist darin zu sehen, dass durch die Abgasrückführung nunmehr die Möglichkeit besteht, atmosphärische Feuerungsanlagen bei nahstöchiometrischer Fahrweise hinsichtlich Schadstoffemissionen optimal zu betreiben.

Ein weiterer Vorteil der Erfindung liegt in einer bevorzugten Ausgestaltung des Brenners begründet. Trotz einfachster geometrischer Ausgestaltung muss auch hier keine Gefahr eines Rückzündens der Flamme aus dem Brennraum in den Brenner befürchtet werden. Die wohlbekannten Probleme bei der Einsetzung von Drallerzeugern im Gemischstrom, so jene, die durch Abbrennen von Belägen mit Zerstörung der Drallschaufeln entstehen können, treten hier somit nicht auf. Auch die Verbesserung bezüglich Schadstoffemissionen bleibt erhalten.

Vorteilhafte und zweckmässige Weiterbildungen der erfindungsgemässen Aufgabenlösung sind in den weiteren abhängigen Ansprüchen gekennzeichnet.

Im folgenden wird anhand der Zeichnung ein Ausführungsbeispiel der Erfindung erläutert. Alle für das unmittelbare Verständnis der Erfindung nicht erfoderlichen Elemente sind fortgelassen. Die Strömungsrichtungen der verschiedenen Medien sind mit Pfeilen angegeben. In den verschiedenen Figuren sind jeweils gleiche Elemente mit den gleichen Bezugszeichen versehen.

### Kurze Beschreibung der Figuren

Es zeigt:
- Fig.1: eine schematische Darstellung des kompletten Brenners,
- Fig.2: eine perspektivische Darstellung des Brennerkörpers, entsprechend angeschnitten, wobei die tangentiale Luftzuführung dargestellt ist und
- Fig.3: eine schematische Darstellung der Luftzuführung und Abgasrückführung als Schnitt III-III aus Fig. 1.

### Beschreibung des Ausführungsbeispiels

Um den Aufbau des Brenners besser zu verstehen, ist es von Vorteil, wenn bei der Lektüre des hier beschriebenen Beispiels die Figuren 1 - 3 gleichzeitig herangezogen werden: Um die einzelnen Figuren nicht unnötig unübersichtlich zu gestalten, sind einzelne Teilaspekte des Brenners auf verschiedene Figuren verteilt worden. Bei der Beschreibung der einzelnen Figuren wird auf diesen Tatbestand hingewiesen.

Fig. 1, als schematische Darstellung des Gegenstandes, zeigt lediglich den grundsätzlichen Aufbau des Brenners. Der Brennerkörper besteht aus zwei halben hohlen Teilkegelkörpern 1, 2, die, wie dann aus Fig.2 abschliessender hervorgeht, versetzt zueinander aufeinander liegen. Bedingt durch diesen geometrischen Aufbau wird im folgenden von einem "Doppelkegelbrenner" gesprochen. Eine Düse 3 sorgt für die Zufuhr des flüssigen Brennstoffes 12; beide Teilkegelkörper 1, 2 weisen je eine Brennstoffleitung 8, 9 auf, die mit Öffnungen 17 versehen sind, durch welche der gasförmige Brennstoff 13 strömt, um sich dann mit Verbrennungsluft 15 zu vermischen. Diese Verbrennungsluft 15 ist wie in Fig. 3 ersichtlich, ein Luft/Abgas-Gemisch. Dieses Luft/Abgas-Gemisch entsteht aus einer Frischluftzufuhr 23a, 23b und aus einem Abgas 22a, 22b, das aus der Verbrennung im Doppelkegelbrenner stammt. Über die Vorteile einer solchen Abgas-Rückführung wird unter Fig.3 näher eingetreten. Bezüglich der Bewandtnisse der schematisch dargestellten Rückströmzone 6 wird auf die Beschreibung von Fig.2 hingewiesen.

Der Kernkörper des Doppelkegelbrenners gemäss Fig.2 besteht aus zwei halben hohlen Teilkegelkörpern 1, 2, die versetzt zueinander aufeinander liegen. Die Versetzung der jeweiligen Mittelachse 1b, 2b der Teilkegelkörper 1, 2 zueinander schafft auf beiden Seiten in spiegelbildlicher Anordnung jeweils einen tangentialen Lufteintritt frei (siehe Fig.3) durch welchen Verbrennungsluft 15 in den Innenraum des Doppelkegelbrenners, d.h. in den Kegelhohlraum 14 strömt. Die beiden Teilkegelkörper 1, 2 haben je einen zylindrischen Anfangsteil 1a, 2a, die ebenfalls analog den Teilkegelkörpern 1, 2 versetzt zueinander verlaufen, so dass die tangentialen Lufteintritte vom Anfang an vorhanden sind. In diesem zylindrischen Anfangsteil 1a, 2a ist eine Düse 3 untergebracht, deren Brennstoffeindüsung 4 mit dem engsten Querschnitt des durch die zwei Teilkegelkörper 1, 2 gebildeten kegeligen Hohlraumes 14 zusammenfällt. Die Grösse dieser Düse 3 richtet sich nach der Art des Brenners. Selbstverständlich kann der Doppelkegelbrenner rein kegelig, also ohne zylindrische Anfangsteile 1a, 2a, ausgeführt sein. Beide Teilkegelkörper 1, 2 weisen je eine Brennstoffleitung 8, 9 auf, die mit Brennstoffdüsen 17 versehen sind, durch welche der gasförmige Brennstoff 13 strömt, der der durch die tangentialen Lufteintritte strömenden Verbrennungsluft 15 zugemischt wird. Was die Lage dieser Brennstoffleitungen 8, 9 betrifft, so sind sie am Ende der tangentialen Lufteintritte angebracht, so dass dort auch die Zumischung 16 dieses Brennstoffes 13 mit der einströmenden Verbrennungsluft 15 stattfinden kann. Selbstverständlich ist ein Mischbetrieb mit beiden Brennstoffarten möglich. Brennraumseitig 22 weist der Doppelkegelbrenner eine Platte auf, welche die Kesselwand 10 bildet. Der durch die Düse 3 strömende flüssige Brennstoff 12 wird in einem spitzen Winkel in den Kegelhohlraum 14 eingedüst, dergestalt, dass sich in der Brenneraustrittsebene ein möglichst homogener kegeliger Brennstoffspray einstellt. Bei der Brennstoffeindüsung 3/4 kann es sich auch um eine luftunterstützte Düse oder um einen Dualbrenner mit gasförmiger und flüssiger Brennstoffzuführung handeln, wie dies beispielsweise in EP-A1 210 462 beschrieben wird. Das kegelige Flüssigbrennstoffprofil 5 aus Düse 3 wird nun von der tangential anströmenden Verbrennungsluft 15 rotierend umschlossen. In axialer Richtung wird die Konzentration des flüssigen Brennstoffes 12 fortlaufend durch die einströmende Verbrennungsluft 15 abgebaut. Wird gasförmiger Brennstoff 13 eingedüst 16, geschieht die Gemischbildung mit der Verbrennungsluft 15 direkt am Ende der tangentialen Lufteintritte. Bei der Eindüsung des flüssigen Brennstoffs 12 wird im Bereich des Wirbelaufplatzens, also im Bereich der Rückströmzone 6, die optimale, homogene Brennstoffkonzentration über den Querschnitt dadurch erreicht, dass die durch die Öldüse erzeugten Brennstofftröpfchen von der Wirbelströmung eine Drehgeschwindigkeitskomponente aufgezwungen erhalten. Die dadurch erzeugte Fliehkraft treibt die Tröpfchen des flüssigen Brennstoffes 12 radial nach aussen. Gleichzeitig wirkt aber die Verdampfung. Das Zusammenspiel von Fliehkraft und Verdampfung führt im Auslegungsfall dazu, dass die Innenwände der Teilkegelkörper 1, 2 nicht benetzt werden, und dass im Bereich der Rückströmzone 5 ein sehr gleichförmiges Brennstoff/Luftgemisch zustande kommt. Die Zündung selbst erfolgt an der Spitze der Rückströmzone 6; erst an dieser Stelle kann eine stabile Flammenfront 7 entstehen. Ein Rückschlag der Flamme ins Innere des Brenners, wie dies bei bekannten Vormischstrecken stets zu befürchten ist, wogegen dort mit komplizierten Flammenhaltern Abhilfe gesucht wird, hätte hier keine fatalen Folgen. Der Grad der Verdampfung ist selbstverständlich von der Grösse des Brenners, der Tropfengrössenverteilung bei flüssigem Brennstoff und der Temperatur der Verbrennungsluft 15 abhängig. Im Falle der vollständigen Verdampfung vor dem Eintritt in die Verbrennungszone sind die Schadstoffemissionswerte am niedrigsten. Bei der Gestaltung der Teilkegelkörper 1, 2 hinsichtlich Kegelneigung und der Breite der tangentialen Lufteintritte sind enge Grenzen einzuhalten, damit sich das gewünschte Strömungsfeld der Luft mit ihrer Rückströmzone 6 im Bereich der Brennerermüdung zur Flammenstabilisierung einstellt. Allgemein ist zu sagen, dass eine Verkleinerung der tangentialen Lufteintritte die Rückströmzone 6 weiter stromaufwärts verschiebt, wodurch dann allerdings das Gemisch früher zur Zündung käme. Immerhin ist hier festzustellen, dass die einmal geometrisch fixierte Rückströmzone 6 an sich positionsstabil ist, denn die Drallzahl nimmt in Strömungsrichtung im Bereich der Kegelform des Brenners zu. Die Konstruktion dieses Doppelkegelbrenners eignet sich vorzüglich, bei vorgegebener Baulänge des Brenners, die Grösse der tangentialen Lufteintritte zu verändern, indem die Teilkegelkörper 1, 2 anhand einer lösbaren Verbindung mit der Kesselwand 10 fixiert sind. Durch radiale Verschiebung der beiden Teilkegelkörper 1, 2 zu- oder auseinander verkleinert bzw. vergrössert sich der Abstand der beiden Mittelachsen 1b, 2b, und dementsprechend verändert sich die Spaltgrösse der tangentialen Lufteintritte, wie dies aus Fig.3 besonders gut nachvollziehbar ist.
Fig.2 zeigt nur andeutungsweise den einen Einlauf 20a, der die Verbrennungsluft 15 tangential in den Hohlraum 14 leitet. Der andere nicht ersichtliche Einlauf 20b sowie die Gesamtausgestaltung derselben gehen aus Fig.3 hervor.

Fig.3 ist ein Schnitt etwa in der Mitte des Doppelkegelbrenners, gemäss Schnittebene III-III aus Fig.1. Die spiegelbildlich tangential angeordneten Einläufe 20a, 20b sind als Diffusoren ausgebildet, dies zur Verstärkung der Wirkung des jeweils am Anfang des Diffusors vorgesehenen Jet-Injektors 21a, 21b. Der Luftzuführungskanal 23a, 23b, als Fortsetzung der Einläufe 20a, 20b, beinhaltet einen Abgasrückführtrichter 22a, 22b, dessen Ausgang mit der Wirkungsebene des Jet-Injektors 21a, 21b zusammenfällt. Daraus geht hervor, dass die Verbrennungsluft 15 ein Luft/Abgas-Gemisch ist, wie dies bereits kurz unter Fig.1 erwähnt wurde. Diese Rückführung einer Menge eines teilgekühlten Abgases mit einer Temperatur von ca. 950°C ist für einen optimalen Betrieb des Doppelkegelbrenners erforderlich, wenn dieser in atmosphärischen Feuerungsanlagen bei nahstöchiometrischer Fahrweise eingesetzt ist. Das optimale Massenstromverhältnis, d.h. das Verhältnis zwischen rückgeführtem Abgas und zugeführtem Frischluft, beträgt etwa 0,7. Bei einer Frischlufttemperatur von beispielsweise 15°C und einer Abgastemperatur von ca. 950°C wird eine Mischtemperatur des Luft/Abgas-Gemisches 15 von ca. 400°C erreicht. Diese Verhältnisse führen bei einem Doppelkegelbrenner von etwa 100 - 200 KW thermischer Leistung zu optimalen Verdampfungsbedingungen für den flüssigen Brennstoff und zu einer Minimierung der NOₓ/CO/UHC-Emissionen.

## Patentansprüche

1. Vormischbrenner für Heissgaserzeugung, bestehend aus mindestens zwei aufeinander positionierten hohlen Teilkegelkörper (1,2) mit einem in Strömungsrichtung zunehmenden Strömungsquerschnitt, wobei die Längsachsen der Teilkegelkörper zueinander versetzt verlaufen, dergestalt, dass tangentiale Eintrittsschlitze für einen Verbrennungsluftstrom zum Innnenraum des durch die Teilkegelkörper gebildeten Vormischbrenners entstehen, wobei in dem von den Teilkegelkörpern gebildeten Innenraum (14) mindestens eine Brennstoffdüse (3) plaziert ist, und wobei im Bereich der tangentialen Eintrittsschlitze weitere Brennstoffdüsen (17) plaziert sind, dadurch gekennzeichnet, dass sich in den Strömungseinleitungen zu den einzelnen tangentialen Eintrittsschlitzen (20a, 20b) eine Mischeinrichtung (21a, 22a, 23a; 21b, 22b, 23b) befindet, dass die Mischeinrichtung aus einem ersten Strömungstrichter (23a, 23b) und einem zweiten Strömungstrichter (22a, 22b) besteht, deren gemeinsame Mündung in die tangentialen Eintrittsschlitze (20a, 20b), von der Form eines Diffusors, einen Jet-Injektor (21a, 21b) bilden.

2. Vormischbrenner nach Anspruch 1, dadurch gekennzeichnet, dass durch die Brennstoffdüse (3) im Innenraum (14) einen flüssigen Brennstoff und durch die Brennstoffdüsen (17) im Bereich der tangentialen Eintrittsschlitze (20a, 20b) einen gasförmigen Brennstoff zuführbar ist.

3. Vormischbrenner nach Anspruch 1, dadurch gekennzeichnet, dass die Brennstoffeindüsung (4) aus der Brennstoffdüse (3) mittig der zueinander versetzten Längsachsen (1b, 2b) der Teilkegelkörper (1, 2) liegt.

4. Verfahren zum Betrieb eines Vormischbrenner nach einem der Ansprüche 1-3, dadurch gekennzeichnet, dass über die ersten Strömungstrichter (23a, 23b) Frischluft zugeführt wird, über den zweiten Strömungstrichter (22a, 22b) eine Abgasrückführung aus der Verbrennung stattfindet, dergestalt, dass die einströmende Verbrennungsluft (15) in den Vormischbrenner ein quantitatives und qualitatives Gemisch aus den beiden Gasen ist.

5. Verfahren nach Anspruch 4, dadurch gekennzeichnet, dass das Massenstromverhältnis zwischen rückgeführtem Abgas über den zweiten Strömungstrichter (22a, 22b) und zugeführter Frischluft über den ersten Strömungstrichter (23a, 23b) 0,7 beträgt.

## Claims

1. Premixing burner for producing hot gas, consisting of at least two hollow partial conical bodies (1, 2), which are positioned on one another, with a flow cross-section increasing in the direction of flow, the longitudinal axes of the partial conical bodies extending offset relative to oneanother, such that tangential inlet slits for a combustion air flow to the interior of the premixing burner formed by the partial conical bodies are formed, at least one fuel nozzle (3) being placed in the interior (14) formed by the partial conical bodies, and further fuel nozzles (17) being placed in the region of the tangential inlet slits, characterised in that a mixing device (21a, 22a, 23a; 21b, 22b, 23b) is located in the flow inlets to the individual tangential inlet slits (20a, 20b), in that the mixing device consists of a first flow funnel (23a, 23b) and a second flow funnel (22a, 22b) of which the common aperture into the tangential inlet slits (20a, 20b), with the form of a diffuser, form [sic] a jet injector (21a, 21b).

2. Premixing burner according to Claim 2, characterised in that a liquid fuel can be fed in through the fuel nozzle (3) in the interior (14), and a gaseous fuel through the fuel nozzles (17) in the region of the tangential inlet slits (20a, 20b).

3. Premixing burner according to Claim 1, characterised in that the fuel injection (4) from the fuel nozzle (3) is located centrally with respect to the mutually offset longitudinal axes (1b, 2b) of the partial conical bodies (1, 2).

4. Method of operating a premixing burner according to one of Claims 1 to 3, characterised in that fresh air is fed in via the first flow funnels [sic] (23a, 23b), and a recirculation of the exhaust gas from the combustion takes place via the second flow funnel (22a, 22b) in such a way that the inflowing combustion air (15) in the premixing burner is a quantitative and qualitative mixture of the two gases.

5. Method according to Claim 4, characterised in that the mass flow ratio between the exhaust gas recirculated via the second flow funnel (22a, 22b) and the fresh air fed in via the first flow funnel (23a, 23b) is 0.7.

## Revendications

1. Brûleur à prémélange pour la production de gaz chaud, constitué d'au moins deux corps en forme de parties de cônes (1, 2) creux disposés l'un au-dessus de l'autre et présentant une section transversale d'écoulement allant en augmentant dans le sens d'écoulement, les axes longitudinaux des corps en forme de parties de cônes étant décalés l'un par rapport á l'autre, de telle sorte que des fentes d'entrée tangentielles destinées à un flux d'air de combustion s'ouvrent dans l'espace interne du brûleur à prémélange formé par les corps on forme de parties de cônes, un gicleur de combustible (3) au moins étant installé dans l'espace intérieur (14) formé par les corps en forme de parties de cônes et des orifices de combustible (17) étant prévus dans la zone des lentes d'entrée tangentielles, caractérisé en ce que les conduites d'admission menant aux fentes d'entrée tangentielles individuelles (20a, 20b) contiennent un dispositif de mélange (21a, 22a, 23a; 21b, 22b, 23b) qui est constitué d'un premier entonnoir d'écoulement (23a, 23b) et d'un second entonnoir d'écoulement (22a, 22b), dont l'embouchure commune dans les fentes d'entrée tangentielles (20a, 20b), sous la forme d'un diffuseur, constitue un jet-injector (21a, 21b).

2. Brûleur à prémélange selon la revendication 1, caractérisé en ce que le gicleur de combustible (3) permet d'introduire dans l'espace intérieur (14) un combustible liquide et les orifices (17), dans le domaine des fentes d'entrée tangentielles (20a, 20b), un combustible gazeux.

3. Brûleur à prémélange selon la revendication 1, caractérisé en ce que l'injection de combustible (4) par le gicleur de combustible (3) s'effectue au milieu des axes longitudinaux décalés l'un de l'autre (1b, 2b) des corps en forme de parties de cônes (1, 2).

4. Procédé d'exploitation d'un brûleur à prémélange selon l'une quelconque des revendications 1 à 3, caractérisé en ce qu'on achemine de l'air frais via le premier entonnoir d'écoulement (23a, 23b), on recycle les gaz brûlés provenant de la combustion via le second entonnoir d'écoulement (22a, 22b), de telle sorte que l'air de combustion entrant (15) dans le brûleur à prémélange soit un mélange quantitatif et qualitatif des deux gaz.

5. Procédé selon la revendication 4, caractérisé en ce que le rapport des flux massiques entre les gaz brûlés recyclés via le second entonnoir d'écoulement (22a, 22b) et l'air frais introduit via le premier entonnoir d'écoulement (23a, 23b) est de 0,7.
